# EUROPÄISCHE PATENTSCHRIFT

(11) **EP 0 814 929 B1**
(45) Veröffentlichungstag und Bekanntmachung des Hinweises auf die Patenterteilung: **02.05.2001**
(21) Anmeldenummer: 96904747.1
(22) Anmeldetag: 04.03.1996
(51) Int. Cl.: B22D 41/50

(54) **TAUCHAUSGUSS ZUM GIESSEN VON METALL**
IMMERSED OUTLET FOR CASTING METAL
BUSETTE IMMERGEE POUR COULER DU METAL

(30) Priorität: 21.03.1995 DE 19512208
(43) Veröffentlichungstag der Anmeldung: 07.01.1998
(73) Patentinhaber: SMS Demag AG, 40237 Düsseldorf (DE)
(72) Erfinder: URLAU, Ulrich, Dr.-Ing., 47445 Moers (DE); FÖRSTER, Herbert, Dipl.-Ing., 40470 Düsseldorf (DE); REICHELT, Wolfgang, Prof. Dr.-Ing., 47447 Moers (DE); SCHEMEIT, Jürgen, Dipl.-Ing., 40764 Langenfeld (DE)
(74) Vertreter: Meissner, Peter E., Dipl.-Ing.
(86) Internationale Anmeldenummer: DE9600405
(87) Internationale Veröffentlichungsnummer: WO9629166

(56) Entgegenhaltungen:
- EP-A- 0 630 712
- DE-A- 3 709 188
- DE-A- 4 319 194
- PATENT ABSTRACTS OF JAPAN vol. 014, no. 069 (M-0932), 8.Februar 1990 & JP,A,01 289544 (NIPPON STEEL CORP), 21.November 1989,

## Beschreibung

Die Erfindung betrifft einen Tauchausguß zum Gießen von Metall, insbesondere von Stahl in Stranggießanlagen für Dünnbrammen, mit einem einen kreisrunden Querschnitt aufweisenden, an einem Eingießgefäß befestigten Eingießteil und einem in die in einer Rechteckkokille befindlichen Schmelze eintauchenden Ausgießteil, dessen Mündung in einem rechteckigen Querschnitt ausgestattet ist.

Aus EP 0 630 712 ist ein Eintauchausguß, insbesondere zum Dünnbrammengießen bekannt, der in zwei Abschnitte unterteilt ist und dessen unterer Formstein eine Länge aufweist, die wesentlich größer ist als seine Breite. Die einzelnen Abschnitte werden von separaten Formsteinen gebildet, wobei die Formsteine an ihren einander zugewandten Enden ineinander eingreifen und zwischen den ineinandergreifenden Enden der Formsteine eine Dichtung angeordnet ist.

Die einzelnen Formsteine zeigen einen komplizierten Formenaufbau mit deutlichen Unterschieden in der Wandstärke.

Aus der DE 37 09 188 A1 ist ebenfalls ein Ausgießrohr für metallurgische Gefäße bekannt, dessen oberer Längenabschnitt im Querschnitt rund ist und der untere Längenabschnitt im Querschnitt rechteckig ist. Die Abmessungen im Mündungsbereich liegen in einem Längen-/Breitenverhältnis von 20:1 bis 80:1. Der Austritt des Tauchausgußes wird von zwei Mündungsöffnungen gebildet, die zusammen einen Strömungsquerschnitt aufweisen, der nicht ganz so groß ist, wie der Strömungsquerschnitt am Stopfenverschluß.

Ein Verhältnis kleiner 1:1 zwischen dem Strömungsquerschnitt im Einlaufrohr und am Austritt des Tauchausgußes wird durch Strömungsumlenkung und Einengung von zwei Mündungsöffnungen erreicht.

Ziel der Erfindung ist es, ein Tauchausguß zu schaffen, das leicht zu fertigen ist, eine hohe Lebensdauer besitzt, in Bezug auf seine Fertigung und im Betrieb einen thermospannungsarmen Aufbau aufweist und das ein gleichmäßiges Ausströmen des flüssigen Metalls ermöglicht.

Die Erfindung erreicht dieses Ziel durch die im kennzeichnenden Teil des Anspruches 1 angegebenen Merkmale.

Das Tauchausguß ist dabei aus zwei Grundbauteilen aufgebaut, und zwar einem rohrförmigen Eingießteil und einem gradflächigen Ausgießteil. Zwischen diesen beiden in ihrer Form völlig unterschiedlichen Grundbauteilen ist ein bezüglich seiner Baulänge kurzer Übergang vorgesehen.

Überraschenderweise hat sich gezeigt, daß dieser Übergang nahezu keinen Einfluß auf das Strömungsverhalten des durch das Tauchausguß fließenden flüssigen Stahls hat, soweit der Ausgießteil aus ebenflächigen Wandelementen aufgebaut ist und eine freie Querschnittsfläche aufweist, die kleiner als die Hälfte der Querschnittsfläche des Eingießteiles ist.

Unabhängig von der Form des Überganges vom rohrförmigen Eingießteil zum rechteckigen Ausgießteil läßt sich die Strömung des Flüssigstahls völlig beruhigt führen, soweit die ebenflächigen Wandelemente jeweils zueinander nahezu parallel angeordnet sind.

Durch die einfachen Formelemente, und zwar entweder rund oder geradflächig, lassen sich die einzelnen Bauteile des Tauchausgußes angepaßt an die hohen zu erwartenden thermischen Spannungen auslegen. Neben der einfachen geometrischen Form zählt hier die Verwendung von Wandelementen gleicher Wanddicke.

Da der Übergang zwischen dem Eingieß- und dem Ausgießteil bezüglich der Strömungsverhältnisse eine untergeordnete Rolle spielt, kann diese konstruktive Freiheit zur Optimierung bezüglich einer spannungsarmut des Übergangsteils genutzt werden.

Auf die Strömungsverhältnisse besonders im Übergangsbereich kann durch Prallelemente, die am Fuß des Eingießteils angeordnet sind, positiv Einfluß genommen werden.

Die durch die einfache Form des Ausgießteiles erzielte völlige Beruhigung des Strömungsverhaltens der Schmelze -ermöglicht bei Minimierung der freien Austrittsfläche die gewollten und erforderlichen Durchtrittsmengen beim Gießen von Dünnbrammen.

Durch das Erfordernis geringer Grundfläche wird es möglich, Tauchausgüsse für Dünnbrammenkokillen mit parallelen Seitenwänden und einer Breite von bis zu 60 mm zum Einsatz zu bringen.

Durch den identischen Formaufbau der Mündung des Tauchausgußes und des Eintritts der Kokille läßt sich eine seine Abmessung konstante freie Oberfläche des Pegels der in der Kokille befindlichen Schmelze einstellen.

Durch die beruhigte, gleichmäßige Schmelzenführung im Ausgießteil des Tauchausgußes und die formmäßig ähnlichen und bezüglich der Querschnittsfläche nur geringen Unterschiede zwischen dem Ausgießteil und der Kokille ermöglichen eine verwirbelungsarme Schmelzenführung in der Kokille. Die Einstellung der Schmelzenmenge erfolgt über ein Verstellorgan im Eingießgefäß, regelmäßig über einen Stopfenverschluß.

Ein Beispiel der Erfindung ist in der beigefügten Zeichnung dargelegt. Dabei zeigt
- Figur 1: eine Prinzipskizze des Tauchausgußes und des Eingießgefäßes
- Figur 2: ein Tauchausguß mit kopfseitiger Spreizung des Tauchgießteils
- Figur 3: Tauchausguß mit dachförmig ausgestattetem Ausgießteil
- Figur 4: Detail des Übergangs Eingieß-/Ausgießteils
- Figur 5: Ausschnitt der Anordnung von Eingieß- und Ausgießteil am Eingießgefäß.

Die Figur 1 zeigt einen Ausschnitt eines Eingießgefäßes 41 mit der Austrittsöffnung 43, die durch einen Stopfen 42 absperrbar bzw. einengbar ist.

An der Außenseite des Bodens des Eingießgefäßes ist ein Eingießteil 11 befestigt, das die Form eines Rohres besitzt und mündungsseitig ebene Stirnflächen aufweist.

Das rohrförmige Eingießteil 11 ist mit einem im wesentlichen rechteckigen Ausgießteil 21 verbunden. Das Ausgießteil 21 taucht mündungsseitig in die Schmelze S ein, die sich in einer Kokille 51 befindet.

Der Ausgießteil 21 besitzt Breitseiten 22, dargestellt im linken Teil der Zeichnung, und Schmalseiten 23, dargestellt im rechten Teil des Bildes, sowie in der Verbindungsstelle Eingieß-/Ausgießteil eine Abschlußwand 27.
Zumindest der Ausgießteil besteht aus einem Werkstoff, der durch eine von außen einbringbare Energie aufheizbar ist. Hierbei kann der Werkstoff ein Feuerfestmaterial sein, in das metallische Elemente eingelagert sind, die durch elektrische Energie erhitzbar sind.
Skizzenartig ist eine Heizvorrichtung 31 dargestellt, die im wesentlichen parallel zu den Breitseiten 22 geführt ist.

Die Breitseiten 22 und die Schmalseiten 23 sind im wesentlichen parallel zueinander geführt und weisen einen Abstand a zueinander bezogen auf einen Abstand b der Schmalseiten 23 im Mündungsbereich des Tauchausgußes von a< 1/35xb auf..
Im rechten Teil des Bildes ist eine Ausgestaltung des Ausgießteils dargelegt, bei der sich die Schmalseiten 23 unter einem Winkel < 7°C in Strömungsrichtung spreizen.

Figur 2 zeigt perspektivisch ein Ausgießteil, dessen Breitseiten sich kopfseitig entgegen der Strömungsrichtung konisch bis zu einer Innenbreite K öffnen. Diese Innenbreite K verhält sich zum Außendurchmesser R des runden Eingießteils 11 wie K/R=0,9-1,2.
Wie in der Skizze dargestellt, reicht mittig ein Quadrat mit der Kantenlänge K, auf das die in der Stirnfläche 12 des rohrförmigen Eingießteils 11 gestellt werden kann oder sogar durch eine Öffnung entsprechender Größe durchgesteckt sein kann.
Von den Kanten K ausgehend kann die Abschlußwand 27 bis zum Rand der Breitseiten 26 konisch zusammenlaufend ausgestaltet sein.

In einem offenen Schnitt ist in der Figur 2 noch die freie Querschnittsfläche des Ausgießteils A_{E} dargestellt, das sich errrechnet aus dem Abstand der Breitseiten a multipliziert mit dem Abstand der Schmalseiten b. Die Querschnittsfläche A_{R} des Eingießteils 11 erhält sich zur rechteckigen freien Querschnittsfläche A_{E} des Ausgießteils 21 wie A_{R}/A_{E}≥1,7.

Weiterhin ist in der Figur die Länge des Übergangsteils I dargestellt und zwar verhält sich diese zu dem Abstand der Breitseiten a wie I/A ≤ 1/4.

Die Gesamtlänge des Tauchausgußes bestehend aus dem Eingießteil 11 und dem Ausgießteil 21 ist mit L gekennzeichnet.

Die Figur 3 zeigt skizzenhaft ein Tauchausguß, bei dem der Ausgießteil kopfseitig in Form eines Daches ausgestaltet ist, der im mittleren Bereich kopfendig in Schlitze 14 des Eingießteils 11 mit seinem entsprechenden Bereich 24 eingepaßt ist. Der Kopf 25 des Ausgießteils 21 weist dabei eine Abschlußwand 27 auf, die vom Eingießteil in Förderrichtung sich bis zu den Rand der Breitseiten dachförmig öffnet.

Der Schlitz 14 des Eingießteils 11 bzw. der dem Schlitz 14 entsprechenden Teil 24 des Ausgießteils 21 weist eine Länge von 1 auf.

Die Figur 4 zeigt im Detail den Mündungsbereich 13 des Eingießteils11. Hierbei ist in Draufsicht der Schlitz 14 im Eingießteil zu erkennen, in den der entsprechende Teil 24 eingepaßt ist. Am Teil 24 ist eine Feder 29 vorgesehen, die in eine Nut 19 des Eingießteils 11 eingepaßt ist. Durch die Anordnung von Nut und Feder ist ein horizontales Zusammenschieben der Teile 11 und 21 möglich, im Betrieb wird aber ein Herabfallen des Ausgießteils 21 aus dem Schlitz 14 des Eingießteils 11 verhindert.

Der Mündungsbereich 13 des rohrförmigen Eingießteils 11 kann dabei durch ein Prallelement 16 abgeschlossen sein, das entweder senkrecht zur Strömungsrichtung des Flüssig metalls angeordnet ist oder eine Abflachung 15, wie im rechten Teil der Figur dargestellt, aufweist.
Die Figur 5 zeigt einen Tauchausguß mit einem Ausgießteil 21, das völlig unabhängig vom Eingießteil 11 am Eingießgefäß 41 befestigt ist.

Das Eingießteil 11, das unmittelbar unterhalb der Austrittsöffnung 43 des Eingießgefäßes 41 angeordnet ist, ist im Gießraum G_{E} des Ausgießteils von einer Einlage 28 umgeben. Die Einlage 28 besitzt eine Formgebung, die in geeigneter Weise den das rohrförmige Eingießteil 11 verlassenden Schmelzenstrom verwirbelungsarm führt.

Im rechten Teil des Bildes ist der Blick auf die Schmalseiten dargestellt. Der Eingießteil 11 weist im Mündungsbereich 13 Prallelemente 16, die im rechten Teil des Bildes beispielsweise durch Einlagen 18 in Strömungsrichtung konisch zusammenlaufend ausgestaltet sind, auf, die den überragenden Teil des Eingießteils 11 abschließen. Durch diese Ausgestaltung ist es möglich, auf kürzestem Wege die nach Verlassen der Austrittsöffnung 43 eine runde Querschnittsfläche aufweisende Metallschmelze auf kürzestem Wege in einen Metallstrom zu zwingen, der eine rechteckige Querschnittsfläche aufweist von großem Schmalseiten/Breitseitenverhältnis.

## Patentansprüche

1. Tauchausguß zum Gießen von Metall in Stranggießanlagen für Dünnbrammen, mit einem einen kreisrunden Querschnitt aufweisend, an einem Eingießgefäß (41) befestigten Eingießteil (11) und einem in die in einer Rechteckkokille befindlichen Schmelze eintauchenden Ausgießteil (21), dessen Mündung in einem rechteckigen Querschnitt ausgestaltet ist, wobei der Eingießteil (11) ein eine geradflächige Stimmündung (12) aufweisendes Rohr ist.
dadurch gekennzeichnet,
daß
a) der Ausgießteil (21) aus ebenflächigen Wandelementen (22, 23) aufgebaut ist.
c) der Eingießteil (11) unmittelbar mit dem Ausgießteil (21) verbunden ist
d) die Wandstärke des Eingießteils (11) und des Ausgießteils (21) konstant ist und
die kreisrunde Querschnittsfläche (A_{R}) des Eingießteils (11) sich zur rechteckigen freien Querschnittsfläche (A_{E}) des Ausgießteils (21) verhält wie A_{R}/A_{E} ≥ 1,7.

2. Tauchausguß nach Anspruch 1,
dadurch gekennzeichnet,
daß die Breitseiten (22) des Ausgießteils (21) parallel zueinander geführt einen Abstand (a) zueinander bezogen auf einen Abstand (b) der Schmalseiten (23) im Mündungsbereich des Tauchausgußes von a < 1/35 x b aufweisen.

3. Tauchausguß nach Anspruch 2,
dadurch gekennzeichnet,
daß die Schmalseiten (23) sich in Strömungsrichtung unter einem Winkel α < 7° spreizen.

4. Tauchausguß nach einem der oben genannten Ansprüche,
dadurch gekennzeichnet,
daß der Übergang vom rohrförmigen Eingießteil (11) zum geradflächigen Ausgießteil (21) eine Länge (I) aufweist, die sich zur Breite (a) des Ausgießteils (21) verhält wie l/a ≤ 1/4.

5. Tauchausguß nach Anspruch 4,
dadurch gekennzeichnet,
daß der Übergang Eingießteil (11) zum Ausgießteil (21) in der Weise ausgestaltet ist, daß das rohrförmige Eingießteil (11) im Mündungsbereich (13) einen Schlitz (14) aufweist, in dem ein entsprechender Teil (24) des geradflächigen Ausgießteils (21) eingepaßt ist.

6. Tauchausguß nach Anspruch 5,
dadurch gekennzeichnet,
daß der Kopf (25) des Ausgießteils (21) dachförmig ausgestaltet ist, wobei die Schmalseiten des Ausgießteils (21) im Übergangsbereich vom Schlitz (14) des Eingießteils (11) beginnend konisch auseinandergehend bis zu den Rändem (26) der Breitseiten (22) geführt sind.

7. Tauchausguß nach Anspruch 5,
dadurch gekennzeichnet,
daß der Eingießteil (11) im Mündungsbereich (13) bis zur Länge (I_{S}) des Schlitzes (14) eine Abflachung besitzt die in Strömungsrichtung konisch bis zu den Breitseiten (22) des geradflächigen Ausgießteils (21) geführt ist.

8. Tauchausguß nach Anspruch 4,
dadurch gekennzeichnet,
daß der Übergang vom Eingießteil (11) zum Ausgießteil (21) in der Weise ausgestaltet ist, daß die Breitseiten (22) des Ausgießteils (21) sich kopfseitig (25) entgegen der Strömungsrichtung konisch bis zu einer Innenbreite (K) öffnet, die sich zum Außendurchmesser (R) des runden Eingießteils (11) verhält wie K/R = 0,9 - 1,2.

9. Tauchausguß nach Anspruch 8,
dadurch gekennzeichnet,
daß die Abschlußwand (27) des Ausgießteils (21) in der Weise schräg angeordnet ist, daß sie im Bereich des Eingießteits (11) die Kopfbreite (K) und am Rand (26) der Schmalseiten (23) den Abstand (a) + 2x die Dicke der Breitseitenplatten besitzt.

10. Tauchausguß nach Anspruch 8 oder 4,
dadurch gekennzeichnet,
daß das Eingießteil (11) eine Nut (19) und der Ausgießteil (21) eine Feder (29) für eine formschlüssige Verbindung beider Teile miteinander aufweist.

11. Tauchausguß nach Anspruch 5,
dadurch gekennzeichnet,
daß der Ausgießteil (21) die volle Länge (L) des GesamtTauchausgußes aufweist, daß der Eingießteil (11) und der Ausgießteil (21) sich lose berührend miteinander verbunden sind und
daß Einlagen (18 28) vorgesehen sind, die den Gießraum (G_{R}, G_{E}) begrenzen.

12. Tauchausguß nach Anspruch 1,
dadurch gekennzeichnet,
daß der Fuß des Eingießteils (11) als Prallelement (16) ausgebildet ist.

13. Tauchausguß nach einem der vorgenannten Ansprüche,
dadurch gekennzeichnet,
daß zumindestens der Ausgießteil (21) aus einem Werkstoff besteht, der durch eine von außen einbringbare Energie aufheizbar ist.

14. Tauchausguß nach Anspruch 13,
dadurch gekennzeichnet,
daß der Werkstoff ein Feuerfestmaterial ist, in das metallische Elemente eingelagert sind, die durch elektrische Energie erhitzbar sind.

## Claims

1. A submerged nozzle for casting metal in thin slab continuous casting installations, having a feed portion (11) exhibiting a circular cross section and attached to a feed vessel (41) and a discharge portion (21) immersed in the melt located in a rectangular mould, the orifice of which discharge portion (21) exhibits a rectangular cross section, the feed portion (11) being a tube comprising a straight-faced end orifice (12),
characterised in that
a) the discharge portion (21) is composed of plane wall elements (22, 23),
c) the feed portion (11) is connected directly with the discharge portion (21),
d) the wall thickness of the feed portion (11) and the discharge portion (21) is constant and
the circular cross-sectional area (A_{R}) of the feed portion (11) is in the relationship A_{R}/A_{E} ≥ 1.7 to the free rectangular cross-sectional area (A_{E}) of the discharge portion (21).

2. A submerged nozzle according to claim 1,
characterised in that
the broad sides (22) of the discharge portion (21) are disposed parallel to one another and exhibit a distance (a) from one another which is in the relationship a < 1/35 x b to a distance (b) between the narrow sides (23) in the orifice area of the submerged nozzle.

3. A submerged nozzle according to claim 2,
characterised in that
the narrow sides (23) spread out in the direction of flow at an angle α < 7°.

4. A submerged nozzle according to one of the above claims,
characterised in that
the area of transition from the tubular feed portion (11) to the straight-faced discharge portion (21) exhibits a length (l) which is in the relationship l/a ≤ 1/4 to the width (a) of the discharge portion (21).

5. A submerged nozzle according to claim 4,
characterised in that
the transition from the feed portion (11) to the discharge portion (11) is arranged in such a way that the tubular feed portion (11) comprises a slot (14) in the orifice area (13), in which there is fitted a corresponding portion (24) of the straight-faced discharge portion (21).

6. A submerged nozzle according to claim 5,
characterised in that
the head (25) of the discharge portion (21) is of roof-shaped construction, wherein, starting from the slot (14) of the feed portion (11), the narrow sides of the discharge portion (21) in the transition area diverge conically as far as the edges (26) of the broad sides (22).

7. A submerged nozzle according to claim 5,
characterised in that,
up to the length (lₛ) of the slot (14), the feed portion (11) in the orifice area (13) exhibits a flattened portion which extends conically in the flow direction as far as the broad sides (22) of the straight-faced discharge portion (21).

8. A submerged nozzle according to claim 4,
characterised in that
the transition from feed portion (11) to discharge portion (21) is arranged in such a way that the broad sides (22) of the discharge portion (21) open out conically at the head (25) counter to the direction of flow up to an internal width (K) which is in the relationship K/R = 0.9 - 1.2 to the external diameter (R) of the round feed portion (11).

9. A submerged nozzle according to claim 8,
characterised in that
the closing wall (27) of the discharge portion (21) is arranged obliquely in such a way that it exhibits the head width (K) in the area of the feed portion (11) and the distance (a) + 2x the thickness of the broad side sheets at the edge (26) of the narrow sides (23).

10. A submerged nozzle according to claim 8 or claim 4,
characterised in that
the feed portion (11) comprises a groove (19) and the discharge portion (21) comprises a spring (29) to connect the two portions together in form-fitting manner.

11. A submerged nozzle according to claim 5,
characterised in that
the discharge portion (21) exhibits the full length (L) of the entire submerged nozzle, in that the feed portion (11) and the discharge portion (21) are connected together in loose mutual contact and in that inserts (18, 28) are provided which define the casting chamber (G_{R}, G_{E}).

12. A submerged nozzle according to claim 1,
characterised in that
the foot of the feed portion (11) takes the form of a baffle element (16).

13. A submerged nozzle according to one of the above claims,
characterised in that
at least the discharge portion (21) consists of a material which may be heated by energy introducible from outside.

14. A submerged nozzle according to claim 13,
characterised in that
the material is a refractory material, into which metallic elements are incorporated, which may be heated by electrical energy.

## Revendications

1. Busette immergée pour couler du métal dans des installations de coulée continue pour des brames minces, comportant une partie de coulée d'entrée (11), présentant une section transversale circulaire, fixée à un récipient de coulée d'entrée (41) et une partie de coulée de sortie (21) plongeant dans la matière en fusion se trouvant dans une coquille rectangulaire, dont l'embouchure présente une section transversale rectangulaire, la partie de coulée d'entrée (11) étant un tube présentant une embouchure frontale (12) à surface droite,
caractérisée en ce que :
a) la partie de coulée de sortie (21) est réalisée à partir d'éléments de paroi (22, 23) à surface plane,
c) la partie de coulée d'entrée (11) est reliée directement à la partie de coulée de sortie (21),
d) l'épaisseur de paroi de la partie de coulée d'entrée (11) et de la partie de coulée de sortie (21) est constante, et
la surface de section transversale circulaire (A_{R}) de la partie de coulée d'entrée (11) présente, par rapport à la surface de section transversale libre rectangulaire (A_{E}) de la partie de coulée de sortie (21), la relation A_{R}/A_{E} ≥ 1,7.

2. Busette immergée selon la revendication 1,
caractérisée en ce que les faces. larges (22) de la partie de coulée de sortie (21), guidées parallèlement l'une à l'autre, présentent un écartement (a) l'une par rapport à l'autre, relativement à un écartement (b) des faces étroites (23), dans la zone d'embouchure de la busette immergée, de a < 1/35 x b.

3. Busette immergée selon la revendication 2,
caractérisée en ce que les faces étroites (23) s'écartent dans la direction d'écoulement sous un angle α < 7°.

4. Busette de coulée selon une des revendications précitées,
caractérisée en ce que la transition de la partie de coulée d'entrée tubulaire (11) vers la partie de coulée de sortie à surface plane (21) présente une longueur (I) qui, par rapport à la largeur (a) de la partie de coulée de sortie (21), suit la relation l/a ≤ 1/4.

5. Busette immergée selon la revendication 4,
caractérisée en ce que la transition entre la partie de coulée d'entrée (11) et la partie de coulée de sortie (21) est réalisée de façon que la partie de coulée d'entrée tubulaire (11) présente, dans la zone d'embouchure (13), une fente (14) dans laquelle est adaptée une partie correspondante (24) de la partie de coulée de sortie (21) à surface plane.

6. Busette immergée selon la revendication 5,
caractérisée en ce que la tête (25) de la partie de coulée de sortie (21) est réalisée sous forme de toit, les faces étroites de la partie de coulée de sortie (21) étant guidées, en commençant dans la zone de transition de la fente (14) de la partie de coulée d'entrée (11), en s'écartant de façon conique jusqu'aux bords (26) des faces larges (22).

7. Busette immergée selon la revendication 5,
caractérisée en ce que la partie de coulée d'entrée (11), dans la zone d'embouchure (13) jusqu'à la longueur (lₛ) de la fente (14), possède un méplat qui, dans le sens d'écoulement, est guidé de façon conique jusqu'aux faces larges (22) de la partie de coulée de sortie (21) à surface plane.

8. Busette immergée selon la revendication 4,
caractérisée en ce que la transition de la partie de coulée d'entrée (11) vers la partie de coulée de sortie (21) est réalisée de façon que les faces larges (22) de la partie de coulée de sortie (21), du côté de tête (25), s'ouvrent, à l'encontre de la direction d'écoulement, de façon conique jusqu'à une largeur interne (K) qui, par rapport au diamètre externe (R) de la partie de coulée d'entrée ronde (11), suit la relation K/R = 0,9 - 1,2.

9. Busette immergée selon la revendication 8,
caractérisée en ce que la paroi de fermeture (27) de la partie de coulée de sortie (21) est agencée de façon inclinée de sorte qu'elle possède, dans la zone de la partie de coulée d'entrée (11), la largeur de tête (K) et au bord (26) des faces étroites (23), l'écartement (a) + 2x l'épaisseur des plaques de faces larges.

10. Busette immergée selon la revendication 8 ou 4,
caractérisée en ce que la partie de coulée d'entrée (11) présente une rainure (19) et la partie de coulée de sortie (21) une languette (29) pour une liaison mécanique, ensemble, des deux parties.

11. Busette immergée selon la revendication 5,
caractérisée en ce que la partie de coulée de sortie (21) présente la longueur totale (L) de la busette immergée dans son ensemble, en ce que la partie de coulée d'entrée (11) et la partie de coulée de sortie (21) sont reliées ensemble par contact lâche et en ce que des garnitures (18, 28) sont prévues qui limitent l'espace de coulée (G_{R}, G_{E}).

12. Busette immergée selon la revendication 1,
caractérisée en ce que le pied de la partie de coulée d'entrée (11) est réalisé comme élément d'impact (16).

13. Busette immergée selon une des revendications précitées,
caractérisée en ce qu'au moins la partie de coulée de sortie (21) est constituée d'une matière qui peut être chauffée par une énergie pouvant être apportée de l'extérieur.

14. Busette immergée selon la revendication 13,
caractérisée en ce que la matière est une matière réfractaire, dans laquelle sont montés des éléments métalliques, qui peuvent être chauffés par de l'énergie électrique.
